# EUROPÄISCHE PATENTSCHRIFT

(11) **EP 1 201 910 B1**
(45) Veröffentlichungstag und Bekanntmachung des Hinweises auf die Patenterteilung: **26.04.2006**
(21) Anmeldenummer: 01124650.1
(22) Anmeldetag: 16.10.2001
(51) Int. Cl.: F02M 35/10

(54) **Ansaugsystem**
Inlet manifold
Système d' admission

(30) Priorität: 26.10.2000 DE 10053146
(43) Veröffentlichungstag der Anmeldung: 02.05.2002
(73) Patentinhaber: Mann + Hummel GmbH, 71638 Ludwigsburg (DE); Bayerische Motoren Werke Aktiengesellschaft, 80788 München (DE)
(72) Erfinder: Maurer, Hermann, 71720 Oberstenfeld (DE); Waltenberg, Klaus, 71711 Murr (DE); Sadlauer, Alfred, 4432 Ernsthofen (AT); Novotny, Georg, 4407 Steyr/Gleink (AT)
(74) Vertreter: Voth, Gerhard

(56) Entgegenhaltungen:
- EP-A- 1 213 473
- DE-C- 3 736 777
- US-A- 5 681 988
- PATENT ABSTRACTS OF JAPAN vol. 008, no. 032 (M-275), 10. Februar 1984 (1984-02-10) & JP 58 187575 A (TOYO KOGYO KK), 1. November 1983 (1983-11-01)
- PATENT ABSTRACTS OF JAPAN vol. 006, no. 236 (M-173), 25. November 1982 (1982-11-25) & JP 57 135256 A (NISSAN JIDOSHA KK), 20. August 1982 (1982-08-20)

## Beschreibung

### Stand der Technik

Die Erfindung betrifft ein Ansaugsystem nach dem Oberbegriff des Patentanspruches 1. Außerdem bezieht sich die Erfindung auf ein Verfahren zum Betreiben des oben genannten Ansaugsystems.

Es ist aus der JP 57 135 256 ein Ansaugsystem bekannt, welches über einen Hauptrohlufteinlass, einen Hilfsrohlufteinlass und einen Wassersensor verfügt. Der Wassersensor ist in einem Gefäß angeordnet, in welchem sich Wasser ansammeln kann. Sobald das Gefäß mit Wasser gefüllt ist und Wasser in den Hauptrohlufteinlass eindringt, erkennt dies der Wassersensor und sendet ein Signal zum Verschließen des Hauptrohlufteinlasses durch ein, in dem Hauptrohlufteinlass angeordnetes Ventil aus. Das Ventil ist derart gestaltet, dass es beim Verschließen des Hauptrohlufteinlasses den Hilfsrohlufteinlass öffnet.

Nachteilig ist bei dieser Ausführung, dass sich Wasser in dem Behälter sammeln muss, damit der Wassersensor schaltet. Hierbei kann sich beispielsweise Kondenzwasser von an das Ansaugsystem angrenzenden Bauteilen in dem Behälter sammeln und diesen auffüllen, wodurch der Wassersensor ein Signal aussendet, ohne dass die Möglichkeit einer Wasseransaugung besteht. Weiterhin kann das Befüllen des Behälters mit Wasser z.B. bei Spritzwasser zu lange dauern, wodurch das Ventil den Hauptrohlufteinlass zu spät verschließt. Einmal in dem Behälter gesammeltes Wasser verursacht das Verschließen des Ventils, auch wenn kein Wasser mehr in der Umgebung vorhanden ist. Somit ist diese Regelung des Ventils ungenau und unzuverlässig.

Es ist aus der DE 37 36 777 C1 ein weiteres Ansaugsystem gemäß dem Oberbegriff des Anspruch 1 bekannt.

Aufgabe der Erfindung ist es daher ein Ansaugsystem zu schaffen, welches über eine zuverlässige und genaue Regelung zur Vermeidung von Wasseransaugung verfügt. Diese Aufgabe wird durch die Merkmale des Patentanspruches 1 gelöst.

### Vorteile der Erfindung

Das erfindungsgemäße Ansaugsystem ist in vorteilhafter Weise geeignet, Luft für eine Brennkraftmaschine anzusaugen und eine, für die Brennkraftmaschine schädliche Wasseransaugung zu verhindern. Dieses Ansaugsystem ist für alle Arten von Brennkraftmaschinen mit unterschiedlichsten Verwendungen, insbesondere für Brennkraftmaschinen in Kraftfahrzeugen, geeignet.

Das Ansaugsystem weist einen Hauptrohlufteinlass auf, welcher einerseits über eine Öffnung verfügt und andererseits mit einem Luftfilter korrespondierend verbunden ist. An den Luftfilter schließt abströmseitig eine Reinluftleitung an, welche korrespondierend mit der Brennkraftmaschine verbunden ist. Zwischen der Öffnung und dem Luftfilter können diverse Komponenten angeordnet sein, welche z.B. die Akustik des Ansaugsystems verbessern oder andere Funktionen erfüllen. Die Öffnung, durch welche Luft aus der Umgebung angesaugt wird, ist an einer zur Luftansaugung vorteilhaften Stelle angeordnet. An dieser, zur Luftansaugung vorteilhaften Stelle kann vorzugsweise kühle, sauerstoffhaltige Luft, welche die Verbrennung in der Brennkraftmaschine vorteilhaft beeinflusst, angesaugt werden. Bei einem Kraftfahrzeug kann diese zur Luftansaugung vorteilhafte Stelle beispielsweise im Frontbereich, insbesondere hinter dem Kühler angeordnet sein.

In dem Hauptrohlufteinlass ist ein Feuchtigkeitssensor angeordnet, welcher in den Hauptrohlufteinlass eintretende Feuchtigkeit, insbesondere Wasser erkennt. Hierbei kann der Feuchtigkeitssensor derart ausgelegt sein, dass er bereits bei Wassergischt, welche z.B. durch ein voranfahrendes Fahrzeug erzeugt wird, oder erst bei Wasserschlag, welcher beim Durchfahren einer Wasserfurt entsteht, das Signal, Wasser im Hauptrohlufteinlass" an die Auswertungseinheit sendet. Entsprechend der geforderten Empfindlichkeit ist dann der Feuchtigkeitssensor zu dimensionieren. Der Feuchtigkeitssensor verfügt über einen Signalausgang, welcher korrespondierend mit einer Auswertungseinheit verbunden ist. Hierbei kann die Verbindung zwischen dem Signalausgang und der Auswertungseinheit direkt durch z.B. ein Kabel, eine Infrarot-Schnittstelle, Funk oder indirekt über zwischengeschaltete Bauteile wie z.B. Steuerelektroniken oder Signalverstärker erfolgen. Die Verbindung überträgt das Signal des Feuchtigkeitssensors an die Auswertungseinheit, wobei eine möglichst schnelle Signalübertragung vorteilhaft ist. Beim Start der Brennkraftmaschine kann die Funktionsfähigkeit des Feuchtigkeitssensors getestet und ein Kontrollsignal ausgegeben werden.

Die Auswertungseinheit ist mit mindestens einem weiteren Sensor, welcher außerhalb des Ansaugsystems angeordnet und zur Erfassung anderer, das Ansaugsystem nicht direkt betreffender, Funktionen vorgesehen ist, korrespondierend verbunden. In der Auswertungseinheit ist durch das Signal des Feuchtigkeitssensors in Verbindung mit dem Signal des außerhalb des Ansaugsystems angeordneten Sensors eine Schaltlogik erzeugbar. Das Signal des Feuchtigkeitssensors kann z.B. durch das Signal des externen Sensors, wenn dieser ebenfalls Wasser erkennen kann, bestätigt oder negiert. Andere Sensoren, welche keine Feuchtigkeit sondern Umgebungsbedingungen erkennen, können z.B. das Verschließen des Hauptrohlufteinlasses beschleunigen oder verlangsamen. Entsprechend der in der Auswertungseinheit definierten Schaltlogik wird ein Steuersignal ausgegeben. Die Funktionsfähigkeit des außerhalb des Ansaugsystems angeordneten Sensors kann z.B. beim Start der Brennkraftmaschine getestet und ein entsprechendes Kontrollsignal ausgegeben werden.

In dem Hauptrohlufteinlass ist ein Ventil beweglich angeordnet, welches bei Feuchtigkeits- bzw. Wassereintritt den Hauptrohlufteinlass dichtend verschließen kann. Dieses Ventil ist korrespondierend mit der Auswertungseinheit verbunden, wobei diese Verbindung direkt durch z.B. ein Kabel, eine Infrarot-Schnittstelle, Funk oder indirekt über zwischengeschaltete Bauteile wie z.B. Steuerelektroniken oder Signalverstärker erfolgen kann. Das von der Auswertungselektronik ausgegebene Steuersignal veranlasst z.B. ein schnelles, langsames oder teilweises Verschließen des Hauptrohlufteinlasses durch das Ventil, welches z.B. als Drehschieber, einteilige oder mehrteilige Klappe ausgebildet sein kann. Zum Bewegen des Ventils können unterschiedlichste Antriebe, wie z.B. pneumatische, hydraulische, elektromagnetische oder elektrische Antriebe genutzt werden.

Das Ansaugsystem weist neben dem Hauptrohlufteinlass noch einen Hilfsrohlufteinlass auf, welcher einerseits über einen Durchlass verfügt und andererseits korrespondierend mit der, an den Luftfilter anschließenden, Reinluftleitung verbunden ist. Der Durchlass ist an einer feuchtigkeitsgeschützten Stelle angeordnet. Weiterhin kann der Durchlass bei besonderen Ausführungen einem Wasserabscheider nachgeordnet sein. Außerdem kann der Durchlass des Hilfsrohlufteinlasses im Verhältnis zu der Öffnung des Hauptrohlufteinlasses höher angeordnet sein. Eine feuchtigkeitsgeschützte Stelle in einem Kraftfahrzeug kann z.B. der Motorraum oder das Lüftungssystem für den Fahrgastinnenraum sein. Durch diesen Hilfsrohlufteinlass kann, sobald der Hauptrohlufteinlass verschlossen ist, Luft in das Ansaugsystem einströmen. Der Hilfsrohlufteinlass kann im Querschnitt im Verhältnis zu dem Hauptrohlufteinlass größer, gleich oder kleiner sein. Bei einem kleineren Querschnitt bzw. einem großenren Luftwiderstand des Hilfsrohlufteinlasses kann dieser immer unverschlossen sein, da bei geöffnetem Hauptrohlufteinlass die Luft immer durch den Hauptrohlufteinlass mit dem größeren Querschnitt bzw. geringeren Luftwiderstand in das Ansaugsystem einströmt. Bei einer vorteilhaften Ausführung ist der Hilfsrohlufteinlass zumindest teilweise verschließbar ausgeführt, wobei das Ventil, welches im Hauptrohlufteinlass angeordnet ist, auch zum Verschließen des Hilfsrohlufteinlasses dienen kann. Bei anderen Ausführungen kann auch ein separat ausgeführtes Verschlusselement zum Verschließen des Hilfsrohlufteinlasses vorgesehen sein.

Gemäß einer vorteilhaften Ausgestaltung ist der außerhalb des Ansaugsystems angeordnete Sensor ein Regensensor, welcher z.B. an einer Windschutzscheibe eines Kraftfahrzeuges angeordnet ist und auftreffende Regentropfen oder nassem bzw. feuchten Schnee erfasst. Der Sensor kann auch mit einem Scheibenwischer eines Kraftfahrzeuges in Verbindung stehen und die Betätigung des Scheibenwischers erfassen. Der Regensensor übermittelt ein Signal, welches in der Auswertungseinheit zum Bestätigen des Signals von dem Feuchtigkeitssensor aus dem Hauptrohlufteinlass genutzt werden kann. Hierbei sind vier Verknüpfungsvarianten möglich:

Erste Variante: Feuchtigkeits- und Regensensor melden kein Wasser, wodurch das Steuersignal der Auswertungseinheit den Hauptrohlufteinlass öffnet bzw. geöffnet hält und die Luft durch diesen in das Ansaugsystem einströmen kann.

Zweite Variante: Feuchtigkeits- und Regensensor melden Wasser, wodurch das Steuersignal der Auswertungseinheit das Verschließen des Hauptrohlufteinlasses veranlasst. Die Luft muss durch den Hilfsrohlufteinlass in das Ansaugsystem einströmen.

Dritte Variante: Feuchtigkeitssensor meldet Wasser, Regensensor meldet kein Wasser. Bei dieser Variante kann z.B. der Hauptrohlufteinlass teilweise geschlossen werden, wodurch feuchte Luft mit trockener Luft aus dem Hilfsrohlufteinlass vermischt wird. Das Mischungsverhältnis kann bei besonderen Ausführungen nachgeregelt werden, wenn der Feuchtigkeitssensor weiterhin Wasser meldet. Diese Nachregelung kann zum vollständigen Verschließen des Hauptrohlufteinlasses führen.

Vierte Variante: Feuchtigkeitssensor meldet kein Wasser, Regensensor meldet Wasser. Bei dieser Variante kann vorsichtshalber der Hauptrohlufteinlass verschlossen werden oder aber geöffnet bleiben. Diese Entscheidung kann z.B. in einem Pflichtenheft des Brennkraftmaschinenherstellers definiert sein.

Es ist vorteilhaft, dass der Sensor, welcher außerhalb des Ansaugsystems angeordnet ist, ein Feuchtigkeitssensor zur Erfassung eines Umgebungszustandes ist. Hierbei stellt eine Anordnung des Feuchtigkeitssensors z.B. an einer Stoßstange oder in einem Radkasten eines Kraftfahrzeuges vorteilhafte Möglichkeiten dar. Somit kann der Umgebungszustand z.B. der Straße, auf welcher das Fahrzeug fährt erfasst werden. Das Signal dieses außerhalb des Ansaugsystems angeordneten Feuchtigkeitssensors wird in der Auswertungseinheit mit dem Signal des, in dem Hauptrohlufteinlass angeordneten Feuchtigkeitssensors verknüpft. Die Verknüpfung dieser beiden Sensoren ergeben vier Varianten, welche entsprechend den Anforderungen zum Öffnen, teilweisen oder vollständigen Verschließen des Hauptrohlufteinlasses genutzt werden können. Eine Verknüpfung der beiden Feuchtigkeitssensoren mit dem Regensensor ermöglicht weitere Varianten, wodurch eine bessere Logik zur Steuerung des Ventils erzeugt werden kann.

Bei einer weiteren Ausgestaltung der Erfindung ist der außerhalb des Ansaugsystems angeordnete Sensor ein Schwimmer, welcher zur Erfassung eines Umgebungszustandes vorgesehen ist. Dieser Schwimmer reagiert auf Wasserschlag, wenn z.B. eine Wasserwelle auf das Ansaugsystem bzw. die Brennkraftmaschine zu kommt oder ein Kraftfahrzeug durch ein Gewässer fährt. Das Schwimmersignal wird mit dem Signal des im Hauptrohlufteinlasses angeordneten Feuchtigkeitssensors verknüpft, wobei zusätzlich noch andere Signale von anderen Sensoren mitverknüpft werden können.

Es ist vorteilhaft, dass der außerhalb des Ansaugsystems angeordnete Sensor zur Erfassung von Kenndaten der Brennkraftmaschine, insbesondere Drehzahl, Temperatur, Luftdurchsatz, vorgesehen ist. Durch die Verknüpfung der Kenndaten der Brennkraftmaschine mit dem Signal des in dem Hauptrohlufteinlass angeordneten Feuchtigkeitssensors kann das Ventil zum Verschließen des Hauptrohlufteinlasses derart gesteuert werden, dass für die Brennkraftmaschine keine abrupten Luftzuführungsänderungen entstehen. Wenn die Brennkraftmaschine z.B. mit Volllast ein Kraftfahrzeug antreibt und die Luftzuführung in dem Ansaugsystem schlagartig von dem Hauptrohlufteinlass auf den Hitfsrohlufteinlass umgestellt wird, beeinträchtigt dies den Fahrkomfort, da ein Ruck in dem Fahrgastinnenraum zu spüren ist. Hierbei verbessert eine langsame Umstellung der Luftzuführung von dem Hauptrohlufteinlass auf den Hilfsrohlufteinlass den Fahrkomfort. Sofern eine langsame Umstellung der Luftzuführung realisierbar ist, sollte diese angestrebt wer den. Bei Umgebungseinflüssen, wie z.B. Wasserschlag, welche zu einer Beschädigung der Brennkraftmaschine oder anderen Komponenten führen ist eine schlagartige Umschaltung zum Schutz der Brennkraftmaschine bzw. anderer feuchtigkeitsempfindlicher Komponenten erforderlich, wobei ein Verlust im Fahrkomfort hingenommen werden kann.

Durch die Verknüpfung des Signals von dem in dem Hauptrohlufteinlass angeordneten Feuchtigkeitssensors mit z.B. der Betriebstemperatur der Brennkraftmaschine kann die Kaltstartphase verkürzt werden, indem warme Luft aus einem Motorraum, in welchem die Brennkraftmaschine angeordnet ist, angesaugt wird. Diese Kaltstartphase kann auch zeitgesteuert sein, welche ab dem Start der Brennkraftmaschine für eine definierte Zeitspanne in Anspruch nimmt.

Gemäß einer weiteren Ausgestaltung ist der Feuchtigkeitssensor, des Ansaugsystems mit einem der Sensor verknüpft, welcher ein Drucksensor zur Erfassung des Umgebungsluftdruckes ist.

Es ist vorteilhaft, dass der außerhalb des Ansaugsystems angeordnete Sensor ein Geschwindigkeitssensor zur Erfassung einer Fahrzeuggeschwindigkeit ist, welcher mit der Auswertungseinheit verbunden ist. In der Auswertungseinheit wird das Signal des, in dem Hauptrohlufteinlass angeordneten Feuchtigkeitssensor mit dem Signal des Geschwindigkeitssensors verknüpft, wobei eine Schaltlogik in der Auswertungseinheit hinterlegt ist, welche sowohl dem Fahrkomfort sowie dem Schutz der Brennkraftmaschine und der anderen Komponenten gerecht wird.

Bei einem Verfahren zum Betreiben eines Ansaugsystems wird das Signal des im Hauptrohlufteinlass angeordneten Feuchtigkeitssensors in der Auswertungseinheit mit mindestens einem weiteren Signal des außerhalb des Ansaugsystems angeordneten Sensors verknüpft. Entsprechend den Anforderungen an das Ansaugsystem und die Brennkraftmaschine kann die in der Auswertungseinheit hinterlegten Schaltlogik das Ventil steuern, wobei selbstverständlich auch eine Regelung des Ventils beinhaltet ist. Durch die Verknüpfung mehrer Signale miteinander kann ein exaktes und zuverlässiges Verschließen des Hauptrohlufteinlasses erfolgen, wobei unnötige Verschließvorgänge durch Berücksichtigung externer Sensorsignale verhindert werden. Weiterhin können die Verschließvorgänge an die jeweilige Situation eines Kraftfahrzeuges wie z.B. Geschwindigkeit, Drehzahl, Temperatur angepasst werden.

Diese und weitere Merkmale von bevorzugten Weiterbildungen der Erfindung gehen au-βer aus den Ansprüchen auch aus der Beschreibung und der Zeichnung hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Weitere Einzelheiten der Erfindung werden in der Zeichnung anhand von schematischen Ausführungsbeispielen beschrieben. Hierbei zeigt
- Figur 1: ein Ansaugsystem und
- Figur 2: eine schematische Anordnung des Ansaugsystems in einem Kraftfahrzeug.

### Beschreibung der Ausführungsbeispiele

Figur 1 zeigt ein Ansaugsystem in schematischer Darstellung. Das Ansaugsystem weist einen Hauptrohlufteinlass 10, einen Hilfsrohlufteinlass 11 und einen Luftfilter 12 auf. Der Hauptrohlufteinlass 10 wird durch eine Öffnung 13 mit einem, an diese Öffnung 13 anschließenden Leitungsabschnitt 14 gebildet. In dem Leitungsabschnitt 14 ist ein Feuchtigkeitssensor 15 und ein Ventil 16 angeordnet, wobei der Feuchtigkeitssensor 15 zwischen der Öffnung 13 und dem Ventil 16 angeordnet ist. Das Ventil 16 ist bei diesem Ausführungsbeispiel als Drehklappe 17, welche sich um eine, in einem Randbereich der Drehklappe 17 angeordneten Achse 18 dreht, ausgeführt. Die Drehklappe 17 wird von einer Unterdruckdose 19 bewegt. Die Drehklappe 17 liegt in der ersten Schaltstellung an dem Leitungsabschnitt 14 an, wodurch der Hauptrohlufteinlass 10 geöffnet ist. In einer zweiten Schaltstellung verschließt die Drehklappe 17 den Leitungsabschnitt 14 dichtend (strichpunktiert dargestellt).

Der Hilfsrohlufteinlass 11 weist einen Durchlass 20 und einen, an den Durchlass 20 anschließenden Rohrabschnitt 21 auf. Der Durchlass 20 ist an einer vor Feuchtigkeit geschützten Stelle angeordnet, wobei der Durchlass 20 im Verhältnis zu der Öffnung 13 des Hauptrohlufteinlasses 10 höher angeordnet ist. Der Hilfsrohlufteinlass (11) mündet zwischen der Drehklappe 17 und dem Luftfilter 12 in den Leitungsabschnitt 14.

Der Feuchtigkeitssensor 15 ist mit einer Auswertungseinheit 22 verbunden, in welcher das von dem Feuchtigkeitssensor 15 kommende Signal mit einem Sensorsignal eines Regensensors 23, welcher ebenfalls mit der Auswertungseinheit 22 verbunden ist, verknüpft wird. Der Regensensor 23 ist außerhalb des Ansaugsystems angeordnet und zur Erfassung von Regentropfen, eine das Ansaugsystem nicht direkt betreffende Funktion, vorgesehen. Entsprechend einer in der Auswertungseinheit 22 hinterlegten Logik sendet die Auswertungseinheit 22 ein Steuersignal an die Unterdruckdose 19, wodurch das Ventil 16 bewegt wird und der Hauptrohlufteinlass 10 verschlossen bzw. geöffnet wird.

| Steuersignal | Feuchtigkeitssensorsignal | Regensensorsignal |
|---|---|---|
| Hauptrohlufteinlass auf | kein Wasser | kein Wasser |
| Hauptrohlufteinlass zu | Wasser | Wasser |
| Hauptrohlufteinlass halb zu | kein Wasser | Wasser |
| Hauptrohlufteinlass zu | Wasser | kein Wasser |

In der ersten Schaltstellung des Ventils 16 ist der Hauptrohlufteinlass 10 geöffnet, wodurch die Ansaugluft für eine Brennkraftmaschine (nicht dargestellt) in Pfeilrichtung durch die Öffnung 13 in das Ansaugsystem einströmt. Die Ansaugluft wird in dem Leitungsabschnitt 14 zu dem Luftfilter 12 geführt, wo sie gereinigt wird. Die gereinigte Ansaugluft wird in einer Reinluftleitung 24 zu der Brennkraftmaschine (nicht dargestellt) geleitet. Da der Querschnitt des Leitungsabschnittes 14 größer ist, als der Querschnitt des Rohrabschnittes 21 strömt die Ansaugluft durch den größeren Querschnitt des Leitungsabschnittes 14 in das Ansaugsystem ein.

In der zweiten Schaltstellung des Ventils 16 ist der Hauptrohlufteinlass 10 geschlossen, wodurch die Ansaugluft für die Brennkraftmaschine (nicht dargestellt) in strich-punktierter Pfeilrichtung durch den Durchlass 20 in das Ansaugsystem einströmt.

In der dritten Schaltstellung des Ventils 16 ist der Hauptrohlufteinlass 10 halb geschlossen, wodurch sowohl durch den Hauptrohlufteinlass 10, als auch durch den Hilfsrohlufteinlass 11 Luft in das Ansaugsystem einströmt.

In Figur 2 ist eine schematische Anordnung eines Ansaugsystems in einem Kraftfahrzeug 25 dargestellt. Der Figur 1 entsprechende Bauteile sind mit gleichen Bezugszeichen versehen. Die Öffnung 13 des Hauptrohlufteinlass 10 ist im Frontbereich des Kraftfahrzeuges 25 angeordnet. Damit kein Wasser, welches durch die Öffnung 13 in das Ansaugsystem eindringt, bis zu einer Brennkraftmaschine 26 vordringt, ist das Ventil 16 in dem Hauptrohlufteinlass 10 angeordnet. Das Ventil 16 wird durch eine, in der Auswertungseinheit 22 hinterlegten Logik gesteuert. Hierzu sind bei diesem Ausführungsbeispiel neben dem, in dem Hauptrohlufteinlass 10 angeordneten Feuchtigkeitssensor 15 und dem Regensensor 23, welcher in einer Stoßstange 27 angeordnet ist, noch weitere Sensoren mit der Auswertungseinheit 22 verbunden. Einer dieser Sensoren ist ein zweiter Feuchtigkeitssensor 28, welcher in einem Radkasten 29 des Kraftfahrzeuges 25 angeordnet ist. Weiterhin ist ein Multisensor 30, welcher den Zustand der Brennkraftmaschine 26 erfasst mit der Auswertungseinheit 22 verbunden. Dieser Multisensor 30 übermittelt z.B. Drehzahl, Fahrgeschwindigkeit, Betriebstemperatur und Lastzustand der Brennkraftmaschine 26 an die Auswertungseinheit 22, wo durch die Verknüpfung aller Sensorsignale miteinander eine optimale Steuerung des Ventils 16 erzeugt wird. Hierbei wird sowohl der Fahrkomfort für die Passagiere als auch die Betriebssicherheit der Brennkraftmaschine berücksichtigt.

## Patentansprüche

1. Ansaugsystem für eine Brennkraftmaschine, insbesondere eines Kraftfahrzeuges, aufweisend einen Hauptrohlufteinlass (10), einen Feuchtigkeitssensor (15), eine Auswertungseinheit (22), ein Ventil (16), einen Luftfilter (12) und einen Hilfsrohlufteinlass (11),
- wobei der Hauptrohlufteinlass (10) einerseits eine Öffnung (13) aufweist, welche an einer zur Luftansaugung vorteilhaften Stelle angeordnet ist, und andererseits korrespondierend mit dem Luftfilter (12) verbunden ist,
- wobei an dem Luftfilter (12) abströmseitig eine Reinluftleitung (24) angeordnet ist, welche mit der Brennkraftmaschine korrespondierend verbunden ist,
- wobei der Feuchtigkeitssensor (15) einen Signalausgang aufweist, welcher korrespondierend mit der Auswertungseinheit (22) verbunden ist,
- wobei das Ventil (16) bewegbar in dem Hauptrohlufteinlass (10) angeordnet und korrespondierend mit der Auswertungseinheit (22) verbunden ist, wobei der Hauptrohlufteinlass (10) durch das Ventil (16) dichtend verschließbar ist,
- wobei der Hilfsrohlufteinlass (11) einerseits einen Durchlass (20) aufweist, welcher an einer feuchtigkeitsgeschützten Stelle angeordnet ist, und andererseits korrespondierend mit der Reinluftleitung (24) verbunden ist,
**dadurch gekennzeichnet, dass**
der Feuchtigkeitssensor (15) derart in dem Hauptrohlufteinlass (10) angeordnet ist, dass in den Hauptrohlufteinlass (10) eingetretene Feuchtigkeit sensierbar ist, und dass
die Auswertungseinheit (22) korrespondierend mit mindestens einem weiteren Sensor (23, 28,30), welcher außerhalb des Ansaugsystems angeordnet ist und zur Erfassung anderer Funktionen vorgesehen ist, verbunden ist, wodurch in der Auswertungseinheit (22) durch das Signal des Feuchtigkeitssensors (15) in Verbindung mit dem Signal des Sensors (23, 28,30) eine Logik erzeugbar ist, mit welcher das Ventil (16) regelbar ist.

2. Ansaugsystem nach Anspruch 1, **dadurch gekennzeichnet, dass** der Sensor (23, 28,30) ein Regensensor ist, welcher außerhalb des Ansaugsystems angeordnet ist.

3. Ansaugsystem nach Anspruch 1 oder 2, **dadurch gekennzeichnet, dass** der Sensor (23, 28,30) ein Feuchtigkeitssensor zur Erfassung eines Umgebungszustandes ist, welcher außerhalb des Ansaugsystems, insbesondere an einer Stoßstange eines Kraftfahrzeuges angeordnet ist.

4. Ansaugsystem nach einem der vorangehenden Ansprüche, **dadurch gekennzeichnet, dass** der Sensor (23, 28,30) ein Schwimmer zur Erfassung eines Umgebungszustandes ist, welcher außerhalb des Ansaugsystems angeordnet ist.

5. Ansaugsystem nach einem der vorangehenden Ansprüche, **dadurch gekennzeichnet, dass** der Sensor (23, 28,30) zur Erfassung von Kenndaten der Brennkraftmaschine, insbesondere Drehzahl, Temperatur, Luftdurchsatz, vorgesehen ist.

6. Ansaugsystem nach einem der vorangehenden Ansprüche, **dadurch gekennzeichnet, dass** der Sensor (23, 28,30) ein Drucksensor ist, welcher zur Erfassung des Umgebungsluftdruckes dient.

7. Ansaugsystem nach einem der vorangehenden Ansprüche, **dadurch gekennzeichnet, dass** der Sensor (23, 28,30) ein Geschwindigkeitssensor ist, welcher zur Erfassung einer Fahrzeuggeschwindigkeit vorgesehen ist.

8. Ansaugsystem nach einem der vorangehenden Ansprüche, **dadurch gekennzeichnet, dass** der Hilfsrohlufteinlass (11) zumindest teilweise verschließbar ist.

9. Ansaugsystem nach einem der vorangehenden Ansprüche, **dadurch gekennzeichnet, dass** entsprechend der in der Auswertungseinheit (22) verknüpften Schaltlogik
- in einer ersten Stellung des Ventils (16) der Hauptrohlufteinlass (10) vollständig geöffnet ist,
- in einer zweiten Stellung des Ventils (16) der Hauptrohlufteinlass (10) dichtend verschlossen ist,
- in einer dritten Stellung des Ventils (16) der Hauptrohlufteinlass (10) teilweise geöffnet ist.

10. Verfahren zum Betreiben eines Ansaugsystems nach einem der vorangehenden Ansprüche, **dadurch gekennzeichnet, dass** das Signal des Feuchtigkeitssensors (15) in der Auswertungseinheit (22) mit mindestens einem weiteren Signal eines Sensors (23, 28,30) verglichen wird und entsprechend der in der Auswertungseinheit (22) hinterlegten Schaltlogik das Ventil (16) steuert.

## Revendications

1. Système d'admission pour un moteur à combustion interne, notamment d'un véhicule automobile, comprenant une entrée d'air brut principale (10), un capteur d'humidité (15), une unité d'exploitation (22), une soupape (16), un filtre à air (12) et une entrée d'air brut auxiliaire (11),
- l'entrée d'air brut principale (10) comprenant d'une part une ouverture (13) à un endroit avantageux pour l'admission d'air, et étant d'autre part reliée au filtre à air (12),
- une conduite d'air filtré (24) en aval sur le filtre à air (12), étant reliée au moteur à combustion interne,
- le capteur d'humidité (15) comprenant une sortie de signal reliée en correspondance à l'unité d'exploitation (22),
- la soupape (16) mobile dans l'entrée d'air brut principale (10) étant reliée à l'unité d'exploitation (22), l'entrée d'air brut principale (10) étant obturable d'une manière étanche par la soupape (16),
- l'entrée d'air brut auxiliaire (11) comprenant d'une part un passage (20) à un endroit protégé de l'humidité et étant d'autre part relié à la conduite d'air filtrée (24),
**caractérisé en ce que**
le capteur d'humidité (15) est disposé dans l'entrée d'air brut principale (10) pour détecter l'humidité pénétrant dans l'entrée d'air brut principale (10), et
l'unité d'exploitation (22) est reliée à au moins un autre capteur (23, 28, 30) extérieur au système d'admission et prévu pour la détection d'autres fonctions, permettant de générer, dans l'unité d'exploitation (22) et par le signal du capteur d'humidité (15) en conjonction avec le signal du capteur (23, 28, 30) une logique permettant de régler la soupape (16).

2. Système d'admission selon la revendication 1,
**caractérisé en ce que**
le capteur (23, 28, 20) est un capteur de pluie à l'extérieur du système d'admission.

3. Système d'admission selon l'une quelconque des revendications 1 ou 2,
**caractérisé en ce que**
le capteur (23, 28, 30) est un capteur d'humidité pour détecter un état de l'environnement et disposé à l'extérieur du système d'admission, notamment sur un pare-choc d'un véhicule automobile.

4. Système d'admission selon l'une quelconque des revendications précédentes,
**caractérisé en ce que**
le capteur (23, 28, 30) est un flotteur détectant l'état de l'environnement et disposé à l'extérieur du système d'admission.

5. Système d'admission selon l'une quelconque des revendications précédentes,
**caractérisé en ce que**
le capteur (23, 28, 30) peut détecter les données caractéristiques du moteur à combustion interne, notamment le nombre de tours, la température et le débit d'air.

6. Système d'admission selon l'une quelconque des revendications précédentes,
**caractérisé en ce que**
le capteur (23, 28, 30) est un capteur de pression servant à détecter la pression d'air ambiant.

7. Système d'admission selon l'une quelconque des revendications précédentes,
**caractérisé en ce que**
le capteur (23, 28, 30) est un capteur de vitesse prévu pour détecter une vitesse d'un véhicule automobile.

8. Système d'admission selon l'une quelconque des revendications précédentes,
**caractérisé en ce que**
l'entrée d'air brut auxiliaire (11) est obturable au moins partiellement.

9. Système d'admission selon l'une quelconque des revendications précédentes,
**caractérisé en ce que**
conformément à la logique de commutation associée dans l'unité d'exploitation (22) :
- l'entrée d'air brut principale (10) est entièrement ouverte dans une première position de la soupape (16),
- l'entrée d'air brut principale (10) est fermée d'une manière étanche dans une deuxième position de la soupape (16), et
- l'entrée d'air brut principale (10) est partiellement ouverte dans une troisième position de la soupape (16).

10. Procédé d'exploitation un système d'admission selon l'une quelconque des revendications précédentes,
**caractérisé en ce que**
le signal du capteur d'humidité (15) dans l'unité d'exploitation (22) est comparé au moins avec un autre signal d'un capteur (23, 28, 30) et commande la soupape (16) conformément à la logique de commutation enregistrée dans l'unité d'exploitation (22).

## Claims

1. Intake system for an internal combustion engine, more especially of an automotive vehicle, said intake system including a main unfiltered air inlet (10), a moisture sensor (15), an evaluating unit (22), a valve (16), an air filter (12) and an auxiliary unfiltered air inlet (11),
- wherein at one end of the main unfiltered air inlet (10) there is an opening (13) which is disposed at an advantageous position for the air intake, and the other end the main unfiltered air inlet is connected correspondingly to the air filter (12),
- wherein on the outgoing side of the air filter (12) there is disposed a filtered air line (24), which is connected correspondingly to the internal combustion engine,
- wherein the moisture sensor (15) includes a signal output, which is connected correspondingly to the evaluating unit (22),
- wherein the valve (16) is disposed so as to be displaceable in the main unfiltered air inlet (10) and is connected correspondingly to the evaluating unit (22), wherein the main unfiltered air inlet (10) is closable in a sealing manner by means of the valve (16),
- wherein at one end of the auxiliary unfiltered air inlet (11) there is a passage (20) which is disposed at a position protected from moisture, and the other end of the auxiliary unfiltered air inlet is connected correspondingly to the filtered air line (24),
**characterised in that**
the moisture sensor (15) is disposed in the main unfiltered air inlet (10) in such a manner that moisture entering the main unfiltered air inlet (10) can be sensed, and **in that** the evaluating unit (22) is connected correspondingly to at least one additional sensor (23, 28, 30), which is disposed externally of the intake system and is provided for detecting other functions, a logic thereby being producible in the evaluating unit (22) by means of the signal of the moisture sensor (15) in conjunction with the signal of the sensor (23, 28, 30) and it being possible to regulate the valve (16) with said logic.

2. Intake system according to claim 1, **characterised in that** the sensor (23, 28, 30) is a rain sensor, which is disposed externally of the intake system.

3. Intake system according to claim 1 or 2, **characterised in that** the sensor (23, 28, 30) is a moisture sensor for detecting an environmental state and is disposed externally of the intake system, more especially on a bumper of an automotive vehicle.

4. Intake system according to one of the preceding claims, **characterised in that** the sensor (23, 28, 30) is a float for detecting an environmental state externally of the intake system

5. Intake system according to one of the preceding claims, **characterised in that** the sensor (23, 28, 30) is provided to detect characteristic data of the internal combustion engine, more especially speed, temperature and rate of air flow.

6. Intake system according to one of the preceding claims, **characterised in that** the sensor (23, 28, 30) is a pressure sensor, which is for detecting the pressure of the ambient air.

7. Intake system according to one of the preceding claims, **characterised in that** the sensor (23, 28, 30) is a speed sensor, which is provided to detect the speed of a vehicle.

8. Intake system according to one of the preceding claims, **characterised in that** the auxiliary unfiltered air inlet (11) is closable at least partially.

9. Intake system according to one of the preceding claims, **characterised in that**, corresponding to the switching logic combined to form a signal in the evaluating unit (22),
- the main unfiltered air inlet (10) is completely open in a first position of the valve (16),
- the main unfiltered air inlet (10) is sealingly closed in a second position of the valve (16),
- the main unfiltered air inlet (10) is partially open in a third position of the valve (16).

10. Method for operating an intake system in accordance with one of the preceding claims, **characterised in that** the signal of the moisture sensor (15) is compared in the evaluating unit (22) with at least one additional signal of a sensor (23, 28, 30) and controls the valve (15) corresponding to the switching logic stored in the evaluating unit (22).
